# EUROPÄISCHE PATENTANMELDUNG

(11) **EP 0 700 858 A1**
(43) Veröffentlichungstag der Anmeldung: **13.03.1996**
(21) Anmeldenummer: 95112748.9
(22) Anmeldetag: 12.08.1995
(51) Int. Cl.: B66B 9/00, B66B 11/02

(54) **Aufzug mit einer Verkleidung zur Einblicksverdeckung des Schachtes**

(30) Priorität: 08.09.1994 CH 2747/94
(71) Anmelder: INVENTIO AG, CH-6052 Hergiswil (CH)
(72) Erfinder: Ferrario, Renato, CH-6044 Udligenswil (CH); Green, Alan Frederick, Kingswood, Surrey KT20 6QT (GB)

(57) **Zusammenfassung**

Bei einem Panorama-Aufzug ist ein Rollplakat (7) vorgesehen, das einerseits an einer Auf-/und Abrollvorrichtung (9) im Schachtfuss (11) oder im Schachtkopf (14) und andererseits an der Kabinenunterseite (12) bzw. an der Kabinenoberseite (15) befestigt ist, und das dadurch beim Verfahren der Aufzugskabine (5) im unteren bzw. im oberen Schachtbereich (13,16) auf- und abgerollt wird.

Die Auf-/Abrollvorrichtung (9) ist leicht auswechselbar, sowie horizontal und vertikal ausrichtbar im Schachtfuss (11) oder im Schachtkopf (14) montiert und enthält eine, das Rollplakat (7) tragende, umlaufende Trommel (8), die gegenüber ihrer Drehachse mittels Spiralfedern in Aufrollrichtung vorgespannt ist. Rollo-Aufzüge (A,B) sind gegen Blockieren der umlaufenden Trommel (8) in beiden Drehrichtungen gesichert. Das Rollplakat (7) ist vorzugsweise eine Folie oder ein Gewebe aus einem reiss- und biegefesten, auch farbig bedruckbarem aber nicht oder nur schwer brennbarem Kunststoff. Es erzielt durch seine dauernde Präsenz und seine ständigen Auf- und Abrollbewegungen grösste Beachtung. Spezielle Lichteffekte ergeben sich durch besondere Materialwahl beim Rollplakat (7), durch den Einsatz von Lasern und farbigem oder polarisierttem Licht, oder durch die Verwendung von spezialbeschichtetem Glas für Kabine (5) und Aufzugsschacht (4).

## Beschreibung

Die Erfindung bezieht sich auf einen Aufzug mit einer Aufzugskabine in einem zumindest an einer Seite offenen Schacht, wobei an der offenen Seite eine Verkleidung angebracht ist, die den Einblick in den Schacht zumindest zeitweise verdeckt.

Solche ins Freie oder nach einem Innenraum gerichtete Panorama-Aufzüge eignen sich vortrefflich als architektonische Elemente zur Gestaltung von Gebäudefassaden oder Innenhöfen und stellen gleichzeitig einen Blickfang dar für Personen, die sich in deren Umgebung befinden.

Aus der EP 0 585 123 A1 ist ein Panorama-Aufzug bekannt geworden, bei dem eine Aufzugskabine in einem nach aussen verglasten Aufzugsschacht verkehrt. Diese Aufzugskabine besitzt ein Observationsfenster, das den Fahrgästen eine freie Sicht in die Umgebung ermöglicht, und sie ist in konventioneller Weise mit Tragseilen, Hängekabel, Gegengewicht und weiteren zum Betrieb eines Aufzuges notwendigen Anlageteilen ausgerüstet. Da diese Anlageteile wegen der durchsichtigen Schachtverglasung von aussen sichtbar sind und zudem unkoordiniert erscheinende Relativbewegungen ausführen, können sie den aesthetischen Gesamteindruck einer Gebäudefassade beeinträchtigen. EP 0 585 123 A1 stellt sich deshalb die Aufgabe, die zum Betrieb des vorgenannten Panorama-Aufzuges notwendigen, aber seine dekorative Aufmachung störenden Anlageteile von aussen unsichtbar zu machen und dies ohne dabei die Sicht durch das Observationsfenster zu behindern. Hierzu ist die Verglasung des Aufzugsschachtes mit einer Flüssigkristallschicht überzogen und in vertikaler Richtung quasi-kontinuierlich in Segmente aufgeteilt, welche durch Anlegen einer geeigneten elektrischen Spannung wahlweise in den durchsichtigen oder den undurchsichtigen Zustand gesteuert werden können. Dieser Flüssigkristallüberzug wird dann im Gleichlauf mit der Kabinenbewegung so gesteuert, dass er - und damit die Schachtverglasung - im Bereiche der Aufzugskabine bzw. des Observationsfensters durchsichtig ist, in allen andern Schachtbereichen aber undurchsichtig. Dadurch ist auch bei fahrender Kabine eine freie Sicht durch das Observationsfenster gewährleistet. Dagegen sind störend wirkende Anlageteile wie z.B. Antriebsteile, Tragseile, Hängekabel, Gegengewichte usw. von aussen nicht sichtbar, sodass sie das äussere Erscheinungsbild eines Panorama-Aufzuges nicht beeinträchtigen können.

Dementsprechend ist es die Aufgabe der antragsgemässen Erfindung, einen Aufzug vorzuschlagen, bei welchem der Bereich des Aufzugsschachtes für sich oder in Kombination mit der Kabine für Informations- und Werbezwecke verwendet werden kann. Die Erfindung ermöglicht die Anbringung einer grossflächigen und variablen Informations- und Werbeanzeige.

Gelöst wird die Aufgabe erfindungsgemäss mit den Mitteln, wie sie im unabhängigen Patentanspruch gekennzeichnet sind. Vorteilhafte Weiterbildungen sind in den abhängigen Ansprüchen angegeben.

Die durch die antragsgemässe Erfindung erzielten Vorteile ergeben sich im wesentlichen aus dem Umstande, dass die Schachtbereiche von Panorama-Aufzügen in der Regel die für grossflächige Anzeigen erforderlichen Abmessungen aufweisen und wegen den fortlaufenden Fahrbewegungen der Aufzugskabinen Orte mit grossem Beachtungswert sind.

Ein weiterer Vorteil kann darin gesehen werden, dass Kabine und Schachtbereich für die Zwecke der Information und Werbung zu einem integrierenden Ganzen vereinigt werden können und dadurch eine vielseitige und grossflächige Gestaltung der Anzeige, möglich ist.

Ein weiterer Vorteil besteht darin, dass die mit der antragsgemässen Erfindung realisierte Schachtanzeige kurzfristig geändert werden kann, indem lediglich das Rollo ausgewechselt wird, was jederzeit rasch und einfach möglich ist. Hierzu wird der Aufzug in den Schachtfuss bzw. in den Schachtkopf verfahren, das Rollplakat damit automatisch aufgerollt und die Auf-/Abrollvorrichtung samt dem aufgerollten Rollplakat - z.B. mittels eines Seilzuges - ausgefahren und entfernt. Die Installationenim Schachtfuss bzw. im Schachtkopf wie Stehlager, Verdrehsicherungen, Zweischeibenkupplung usw. sind nämlich auf vertikale Montage und Demontage der Auf-/Abrollvorrichtung ausgelegt. In gleicher Weise, aber in umgekehrter Reihenfolge wird ein neues Rollo mit einer andern Informations- und Werbeanzeige montiert und im Aufzugsschacht entrollt. Ferner hat sich als vorteilhaft erwiesen, dass die Elemente der antragsgemässen Erfindung, nämlich das Rollplakat, die Halterungen an der Kabine sowie die Auf-/Abrollvorrichtung im Schachtfuss bzw. im Schachtkopf im wesentlichen funktionsbezogen sind und sich deshalb - in der gleichen Ausführung - für einen weiten Anwendungsbereich verwenden lassen, wie er sich aus baulichen Umstellungen oder geänderten Lichtverhältnissen ergeben kann. Für die unterschiedlichen Ausführungsvarianten von Panorama-Aufzügen können deshalb einige wenige, in Normgrössen serienmässig hergestellte Einzelteile verwendet werden. Daraus ergibt sich der Vorteil einer einfachen Fertigung sowie einer unkomplizierten Disposition des Materialbedarfs. Eine derart ausgebildete Informations- und Werbeeinrichtung besitzt eine Flexibilität in der Anwendung und eine Freiheit in der Gestaltung, wie sie mit massgeschneiderten Einrichtungen nicht erreicht werden können. Schliesslich stellt das mit den Fahrbewegungen der Kabine sich auf- und abrollende Rollplakat einen Informations- und Werbeträger dar, der durch seine Bewegungen im Aufzugsschacht zum unübersehbaren Blickfang wird. Eine solche Information und Werbung in Bewegung weckt reges Interesse und erfreut sich grosser Beachtung. Dies gilt insbesondere für einen offenen Aufzugsschacht in einem stark frequentierten Innenraum oder für einen Aufzugsschacht der sich ins Freie öffnet.

Die Erfindung ist im folgenden anhand der Beschreibung sowie der Zeichnung in ihrer Anwendung als grossflächige und variable Informations- und Werbeanzeige bei einem Aufzug mit nach einem Innenhof öffnendem Schacht erläutert, wobei in den Figuren gleiche Elemente mit gleichen Bezugszeichen versehen sind. Die hier gezeigte Vorrichtung ist jedoch allgemein auch bei ins Freie öffnenden Panorama-Aufzügen anwendbar, wenn die Aufzugsschächte verglast sind oder das Rollplakat winddurchlässig ist.

Es zeigen beispielhaft:
- Figur 1:: schematisch, in perspektivischer Darstellung, Disposition und prinzipiellen Aufbau des erfindungsgemässen Rollo-Aufzuges als grossflächige und variable Informations- und Werbeanzeige.
- Figur 2:: schematisch, in Ansicht und teilweise im Vertikalschnitt den prinzipiellen Aufbau eines Rollo, bestehend aus einem bandförmigen, auf- und abrollbaren Rollplakat mit Haltevorrichtung an der Kabinenunterseite und Auf-/Abrollvorrichtung im Schachtfuss.
- Figur 3:: schematisch, in Ansicht und teilweise im Vertikalschnitt die Auf-/Abrollvorrichtung, sowie deren Montage im Schachtfuss.

Die Figur 1 veranschaulicht Aufbau und Disposition des antragsgemässen Rollo-Aufzuges, wobei zur besseren Darstellung der Neuerung bzw. der grundlegenden Idee in der gezeigten Ausführungsform zwei Rollo-Aufzüge A und B nebeneinander gezeigt sind: der Rollo-Aufzug A mit einem Rollo 1 von unten und der Rollo-Aufzug B mit einem Rollo 2 von oben. Ein Rollo-Aufzug A,B besteht demnach aus der Kombination eines AufZuges, insbesondere eines Panorama-Aufzuges, mit einem der Information und der Werbung dienenden Rollo 1,2.

Beim Rollo-Aufzug A ist der Aufzug als Panorama-Aufzug ausgebildet mit einem als Stahlgerüst 3 dargestellten, nach einem Innenhof offenen Aufzugsschacht 4, in dem eine Aufzugskabine 5 in bekannter Weise von einem nicht weiter dargestellten Antrieb durch eine Treibscheibe mit Tragseil und Gegengewicht verfahren wird. Ein solcher Rollo-Aufzug A ist z. B. an der Fassade eines Gebäudes angebracht und ist vom Innern her zugänglich. Die mit E1, E2, E3 u. E4 markierten Halte bezeichnen Stockwerke, die zu bedienen sind, wobei sich die Kabine 5 im dargestellten Beispiel zwischen den Stockwerken E3 und E4 befindet. Das Rollo 1 besteht aus einem bandförmigen, auf- und abrollbaren Rollplakat 7, das einerends auf der umlaufenden Trommel 8 einer Auf-/Abrollvorrichtung 9 aufgespannt ist und anderends eine Haltevorrichtung 10 aufweist. In seiner bevorzugten Ausführungsform ist das Rollplakat 7 eine Folie oder ein Gewebe aus einem nicht oder nur schwer brennbarem Kunststoff. Die Auf-/Abrollvorrichtung 9 ist in Aufrollrichtung vorgespannt und sie wird später zusammen mit der Haltevorrichtung 10 mit Bezug auf die Figuren 2 und 3 näher erläutert. Im vorliegenden Beispiel des Rollo-Aufzuges A ist die automatische Auf-/Abrollvorrichtung 9 im Schachtfuss 11 montiert und die Haltevorrichtung 10 an der Kabinenunterseite 12 befestigt, sodass sich das Rollplakat 7 im unteren Schachtbereich 13 vom Schachtfuss 11 bis zur Unterseite der jeweiligen Kabinenposition erstreckt. Bei Aufwärtsfahrt der Aufzugskabine 5 wird das bandförmige Rollplakat 7 durch die Zugkraft der Kabine 5 an der Kaltevorrichtung 10 nach oben gezogen und dabei auf der Auf-/Abrollvorrichtung 9 gegen deren Vorspannkraft nach Bedarf laufend abgerollt. Andererseits wird bei Abwärtsfahrt der durch die Kabine 5 freigegebene Teil des Rollplakates 7 durch die Vorspannkraft der Auf-/Abrollvorrichtung 9 automatisch und fortlaufend aufgerollt. Dadurch ist gewährleistet, dass für jede Position der Aufzugskabine 5, wie auch für deren transiente Zustände das bandförmige Rollplakat 7 zwischen der Auf-/Abrollvorrichtung 9 im Schachtfuss 11 und der Haltevorrichtung 10 an der Kabinenunterseite 12 straff gespannt ist und darauf angebrachte Verbal- und Bildinformationen optimal zur Geltung kommen.

Der Rollo-Aufzug B ist grundsätzlich gleich aufgebaut wie der Rollo-Aufzug A wobei es sich allerdings um einen hydraulischen Aufzug handelt, bei dem die Kabine 5 mittels eines Hydraulikkolbens 6 verfahren wird. Auch ist beim Rollo-Aufzug B die Auf/-Abrollvorrichtung 9 im Schachtkopf 14 montiert und die Haltevorrichtung 10 an der Kabinenoberseite 15 befestigt, sodass sich das Rollplakat 7 im oberen Schachtbereich 16 also vom Schachtkopf 14 bis zur Kabinenoberseite 15 erstreckt. Im weitern gelten alle Überlegungen und Darstellungen für den Rollo-Aufzug A in gleicher Weise sinngemäss auch für den Rollo-Aufzug B.

Durch die ständigen Auf- und Abwärtsfahrten der Rollo-Aufzüge A, B wird die unterhalb bzw. oberhalb der Kabinen 5 ausgebreitete Informations- und Werbebotschaft laufend ab-bzw. aufgerollt. Da beim Rollo-Aufzug A wie auch beim Rollo-Aufzug B das Rollplakat 7 bloss bis zur Kabinenunterseite 12 bzw. zur Kabinenoberseite 15 reicht, besteht in beiden Fällen freie Sicht aus der Kabine 5. Das der Information und Werbung dienende Rollo 1,2 beeinträchtigt die Funktionen eines Panorama-Aufzuges deshalb in keiner Weise: ein Rollo-Aufzug A, B ist ohne Einschränkung auch ein Panorama-Aufzug.

Figur 2 zeigt das erfindungsgemässe Rollo in seiner Ausführungsform als "Rollo von unten" 1 zur informations- und werbetechnischen Nutzung des unteren Schachtbereiches 13 zwischen dem Schachtfuss 11 und einer Kabinenposition, z.B. E4. Dieses "Rollo von unten" 1 besteht im wesentlichen aus einem bandförmigen Rollplakat 7, das einerends auf der umlaufenden Trommel 8 einer im Schachtfuss 11 montierten Auf-/Abrollvorrichtung 9 befestigt ist, und anderends mittels einer Haltevorrichtung 10 an der Kabinenunterseite 12 aufgespannt ist. Die Auf-/Abrollvorrichtung 9 ist in Aufrollrichtung vorgespannt und gewährleistet so, dass der abgerollte, sich über den unteren Schachtbereich 13 erstreckende Teil des Rollplakates 7 für jede Kabinenposition und auch während jeder Kabinenbewegung straff gespannt ist. Das bandförmige Rollplakat 7 ist vorzugsweise als Folie oder Gewebe eines reiss- und biegefesten, nicht oder nur schwer brennbaren Kunststoffes gefertigt und weiter so gestaltet, dass Text- und Bildinformationen in der für eine Grossanzeige erforderlichen Qualität und insbesondere auch farbig aufgebracht werden können. In seinen Abmessungen ist das Rollplakat 7, in einem weiten Bereich auf unterschiedliche Anwendungsfälle freizügig anpassbar und kann z.B. bei einer Breite von 3 m und einer Länge/Höhe von 30 m, je nach verwendetem Kunststoff und Ausführung, ein Gewicht bis zu 1000 kg erreichen. Sofern das Rollplakat 7 dem Wind ausgesetzt ist, wird entweder ein grobmaschiges Gewebe verwendet oder es werden speziell Löcher oder Schlitze angebracht, um die Windlast nicht vollständig auf das Rollplakat 7 einwirken zu lassen.

Im Anwendungsbeispiel der Fig. 2 ist die Auf-/Abrollvorrichtung 9 im Schachtfuss 11 montiert und ihre verdrehbare Drehachse 20 beidseits je in einem geteilten Auflager 21 abgestützt und mittels je einer in der nachfolgenden Fig. 3 dargestellten Verdrehsicherung 22 in einer beliebigen Winkellage festgeklemmt. Eine allfällige Montage der Auf-/Abrollvorrichtung 9 im Schachtkopf 14 würde in gleicher Weise erfolgen. Das Rollplakat 7 ist mit seinem untern Ende mittels einer Bandleiste 24 auf der umlaufenden Trommel 8 befestigt. Die Trommel 8 ist vorzugsweise wälzgelagert drehbar auf der Drehachse 20 gelagert. Spiralfedern 23 zwischen Trommel 8 und Drehachse 20 üben ein Drehmoment auf die Trommel 8 aus, so dass für jede Position der Kabine 5 immer soviel Rollplakat aufgerollt ist, dass der den unteren Schachtbereich 13 abdeckende Teil des Rollplakates 7 straff gespannt ist. Erzeugung und Funktion dieser mechanischen Vorspannung sind mit Bezug auf die Figur 3 näher erläutert.

Die Haltevorrichtung 10 am andern Ende der Rollplakates 7 kann in einer einfachen Ausführung eine durch Schlaufen am oberen Ende des Rollplakates 7 gezogene Haltestange 25 sein, die über Halterungen 26 am Kabinenboden 27 oder am Kabinenrahmen 28 befestigt ist.

Da die Panorama-Aufzüge der Fig. 2 Rollo-Aufzüge A, B sind, müssen sie gegen Blockieren der Auf-/Abrollvorrichtung 9 in den beiden Drehrichtungen gesichert sein. Bei einem Blockieren in Abrollrichtung würde die Kabine 5 durch das Rollplakat 7 abrupt gestoppt und - bei laufendem Antrieb - festgehalten, was zur Schädigung eines Rollo-Aufzuges 1, 2 führen könnte, z. B. infolge Durchdrehens der Treibscheibe, ein Vorgang, der sicherheitstechnisch nicht akzeptabel wäre. In ihrer bevorzugten Ausführung ist die Haltevorrichtung 10 deshalb zusätzlich eine Abrollvorrichtung mit Drehmoment betätigter und Sensor 29 überwachter Rutschkupplung 30 ausgebildet. Die Rutschkupplung 30 ist zwischen Halterung 26 und drehbarer Haltestange 25 angeordnet. Im Normalbetrieb verhindert die Rutschtkupplung 30 ein Drehen der Haltestange 25. Blockiert die Auf-/Abrollvorrichtung 9 in Abrollrichtung wird deren Funktion notfallmässig durch die Haltevorrichtung 10 übernommen. Zu diesem Zweck sind auf die Haltestange 25 einige Meter Rollplakat 7 oder stattdessen leichtere Verlängerungsbänder aufgewickelt. Die Drehmoment betätigte Rutschkupplung 30 spricht bei erhöhtem Drehmoment an der Kaltestange 25 an und die Haltevorrichtung 10 gibt soviel Rollplakat 7 frei, dass die Kabine 5 - gesteuert durch den auf die Antriebssteuerung wirkenden Sensor 29 - automatisch auf das nächste Stockwerk verfahren werden kann. Als Sicherung bei Blockieren der Auf-/Abrollvorrichtung 9 in Aufrollrichtung ist eine Bandspannüberwachung vorgesehen, die in Figur 3 näher erläutert ist.

Die Figur 3 zeigt in detaillierter Darstellung die Montage der Auf-/Abrollvorrichtung 9 im Schachtfuss 11, sowie die Elemente zu deren Vorspannung in Aufrollrichtung sowie zu deren Überwachung hinsichtlich der Aufrollfunktion.

In Fig. 3a ist die Auf-/Abrollvorrichtung 9 im Schachtfuss 11 beidseits in zweiteiligen, vertikalen Auflagern 21 horizontal gelagert, wobei das einerends auf der umlaufenden Trommel 8 befestigte Rollplakat 7 anderends an die Haltevorrichtung 10 an der Unterseite der im untersten Stockwerk E1 parkierten Aufzugskabine 5 geführt ist.

Zur Erzeugung der Vorspannung wird die Drehachse 20 der Auf-/Abrollvorrichtung 9 mittels eines über eine Zweischeibenkupplung 37 wirkenden, stark untersetzten Schneckengetriebes 38 gegenüber der durch das Rollplakat 7 fixierten umlaufenden Trommel 8 so lange in Aufrollrichtung verdreht, bis die gegenseitige Vorspannung den erforderlichen Wert erreicht hat. Alsdann wird die Drehachse 20 mittels der beidseitigen Verdrehsicherungen 22 in der Winkellage fixiert, die der geforderten Vorspannung entspricht. Das Schneckengetriebe 38 kann - wenn gewünscht - mittels der Zweischeibenkupplung 37 von der Drehachse 20 der Auf-/Abwickelvorrichtung 9 getrennt werden.

Um ein Austauschen des Rollplakates 7 im Schachtfuss 11 zu erleichtern, sind alle die Drehachse 20 haltenden Elemente wie Auflager 21, Verdrehsicherungen 22 und Zweischeibenkupplung 37 geteilt ausgeführt und so ausgebildet, dass die Auf-/Abrollvorrichtung 9 mit dem Rollplakat 7 vorzugsweise in vertikaler Richtung z. B. mit einem Seilzug ein- und ausgefahren werden kann.

Weiter ist es für die gute Funktion eines Rollo-Aufzuges A, B von Bedeutung, dass das Rollplakat 7 gleich- und ebenmässig auf der umlaufenden Trommel 8 aufgewickelt wird. Hierzu ist die Auf-/Abrollvorrichtung 9 bzw. deren Drehachse 20 horizontal und vertikal ausrichtbar im Schachtfuss 11 montiert. Für die Ausrichtung in horizontaler Richtung sind Langlöcher 43 vorgesehen, in denen die Befestigungsbolzen 44 quer zur Drehachse 20 verschiebbar sind. Für die horizontale Nivellierung sind die Elemente, welche die Auf-/Abrollvorrichtung 9 horizontal stützen, auf in vertikaler Richtung einstellbaren Verbundankern 39 im Schachtfuss 11 abgestützt. Nach der vertikalen Einstellung dieser Verbundanker 39 werden diese mit Beton 40 vergossen und damit die horizontale Nivellierung der Auf-/Abrollvorrichtung 9 fixiert.

Zusätzlich zu der in Figur 2 beschriebenen Sicherung der Abrollfunktion ist in Figur 3b als weitere sicherheitstechnische Massnahme eine Bandspannüberwachung dargestellt, als Sicherung gegen Blockieren der Auf-/Abrollvorrichtung 9 in Aufrollrichtung. Wäre nämlich bei Abwärtsfahrt der Kabine 5 die Aufrollfunktion blockiert, würde das durch die Abwärtsbewegung der Kabine 5 freigegebene Rollplakat 7 nicht mehr aufgerollt, sondern sich im Schachtfuss 11 offen und unkontrolliert anhäufen und dadurch die Funktion des Rollo-Aufzuges A behindern und für Personen, die sich in dessen Umgebung aufhalten eine Gefährdung darstellen. Zur Sicherung gegen Blockieren in Aufrollrichtung wird das Rollplakat 7 deshalb nicht direkt, sondern über eine auf Druckfedern 41 gelagerte und durch den Schalter 42 überwachte Umlenkrolle 36 an die Kabine 5 geführt. Beim Schalter 42 kann es sich um einen mechanischen Schalter, einen elektronischen Näherungsschalter oder um einen beliebigen, die Lage der Umlenkrolle 36 überwachenden Sensor handeln. Bei Blockieren der Aufrollfunktion verliert das Rollplakat 7 nämlich seine Spannung, wodurch der die Umlenkrolle 36 überwachende Schalter 42 öffnet und die Aufzugskabine 5 über die Antriebssteuerung auf das nächste Stockwerk E1,E2,... verfährt und so eine Anhäufung von nicht aufgerolltem Rollplakat 7 im Schachtfuss 11 verhindert.

Die gleichen Überlegungen gelten sinngemäss für einen Rollo-Aufzug B mit einem Rollo von oben 2, nur dass sich in diesem Falle das nicht aufgerollte Rollplakat 7 im oberen Schachtbereich 16 oder auf der Kabine 5 ansammeln würde. Andererseits dient die zur Bandspannüberwachung notwendige Umlenkrolle 36 auch als Aufrollhilfe, indem sie im Zusammenwirken mit der horizontalen und vertikalen Ausrichtung der Auf-/Abrollvorrichtung 20 über Langlöcher 43 und Verbundanker 39 ein eben- und gleichmässiges Aufrollen des Rollplakates 7 begünstigt. Als zusätzliche Aufrollhilfe sind die beiden seitlichen Randbereiche 45 der umlaufenden Trommel 8 zu deren Mitte hin bombiert.

Die Erfindung ist nicht auf einen Rollo-Aufzug A oder B nach Figur 1 beschränkt. Vielmehr kann ein Panorama-Aufzug auch mit beiden Arten von Rollos kombiniert werden, also gleichzeitig ein "Rollo von unten" 1 und ein "Rollo von oben" 2 aufweisen.

Ferner eignen sich beide Rollo-Aufzüge A und B vortrefflich zur Erzeugung besonderer lichttechnischer Effekte, sei es durch spezielle Materialwahl beim Rollplakat 7, durch den Einsatz von farbigem oder polarisiertem Licht, von Neonröhren und Lasern oder durch die Verwendung von spezialbeschichtetem Glas an der Kabine 5 sowie im unteren und im oberen Schachtbereich 13,16.

## Patentansprüche

1. Aufzug mit einer Aufzugskabine in einem zumindest an einer Seite offenen Schacht, wobei an der offenen Seite eine Verkleidung angebracht ist, die den Einblick in den Schacht zumindest zeitweise verdeckt,
dadurch gekennzeichnet,
dass als Verkleidung ein Rollplakat (7) dient, das einerseits am Schachtfuss (11) oder am Schachtkopf (14) und andererseits an der Aufzugskabine (5), und zwar mindestens einseitig mittels einer Auf- und Abrollvorrichtung (9) befestigt ist und dass das Rollplakat (7) sich beim Verfahren der Aufzugskabine (5) auf- und abrollt.

2. Aufzug nach Anspruch 1, dadurch gekennzeichnet,
dass die Auf-/Abrollvorrichtung (9) im Schachtfuss (11) oder im Schachtkopf (14) montiert ist und beidseits je in einem vorzugsweise geteilten Auflager (21) abgestützt ist.

3. Aufzug nach Anspruch 1, dadurch gekennzeichnet,
dass die Auf-/Abrollvorrichtung (9) eine gegen deren Drehachse (20) mittels Spiralfedern (23) vorspannbare, umlaufende Trommel (8) aufweist, und dass die Drehachse (20) einer Verdrehsicherung (22) in beliebiger Winkellage festklemmbar ist.

4. Aufzug nach Anspruch 3, dadurch gekennzeichnet,
dass die Vorspannung manuell oder motorisch durch ein über eine Zweischeibenkupplung (37) auf die Drehachse (20) der Auf-/Abrollvorrichtung (9) wirkendes, untersetztes Schneckengetriebe (38) einstellbar ist.

5. Aufzug nach einer der vorhergehenden Ansprüche,
dadurch gekennzeichnet,
dass das Rollplakat (7) mit Trommel (8) und Drehachse (20) gemeinsam austauschbar ist.

6. Aufzug nach Anspruch 1, dadurch gekennzeichnet,
dass das Rollplakat (7) eine Folie oder ein Gewebe aus einem reiss- und biegefesten, nicht oder nur schwer brennbaren Kunststoff ist.

7. Aufzug nach einem der vorhergehenden Ansprüche,
dadurch gekennzeichnet,
dass eine Bandspannüberwachung mit Umlenkrolle (36) und auf die Antriebssteuerung wirkendem Überwachungsschalter (42) vorgesehen ist, wobei bei Blockieren der Auf-/Abrollvorrichtung (9) in Aufrollrichtung die Kabine 5 auf das nächste Stockwerk (E1,E2,...) verfahrbar ist.

8. Aufzug nach einem der vorhergehenden Ansprüche,
dadurch gekennzeichnet,
dass eine vorzugsweise kabinenseitige Haltevorrichtung (10) eine Abrollvorrichtung mit Drehmoment betätigter und Sensor (29) überwachter Rutschkupplung (30) aufweist, welche bei in Abrollrichtung blockierter Auf-/Abrollvorrichtung (9) aufgewickeltes Rollplakat (7) freigibt.

9. Aufzug nach Anspruch 1, dadurch gekennzeichnet,
dass das Rollplakat (7) in aufgerolltem Zustand wettergeschützt und staubdicht im Schachtfuss (11) oder im Schachtkopf (14) fixiert ist.

10. Aufzug nach Anspruch 1, dadurch gekennzeichnet,
dass zur gleichmässigen Aufrollung des Rollplakates (7) die umlaufende Trommel (8) in ihren seitlichen Randbereichen (45) bombiert ist.
